# EUROPÄISCHE PATENTSCHRIFT

(11) **EP 0 150 443 B1**
(45) Veröffentlichungstag und Bekanntmachung des Hinweises auf die Patenterteilung: **08.03.1989**
(21) Anmeldenummer: 84115797.7
(22) Anmeldetag: 19.12.1984
(51) Int. Cl.: A46D 3/04

(54) **Bürstenherstellungsmaschine mit einer Zuführeinrichtung**
Brush making machine with feeding means
Machine pour la fabrication de brosses munie d'un dispositif d'alimentation

(30) Priorität: 21.01.1984 DE 3402051
(43) Veröffentlichungstag der Anmeldung: 07.08.1985
(73) Patentinhaber: Firma Anton Zahoransky, D-7868 Todtnau (DE)
(72) Erfinder: Dörflinger, Benno, D-7868 Todtnau (DE); Steinebrunner, Walter, Dipl.-Ing., D-7868 Todtnau (DE)
(74) Vertreter: Patent- und Rechtsanwaltssozietät, Schmitt, Maucher & Börjes

(56) Entgegenhaltungen:
- EP-A- 0 034 866
- DE-A- 2 643 222
- DE-A- 3 139 050
- DE-C- 413 612
- FR-A- 2 358 126
- US-A- 3 266 624

## Beschreibung

Die Erfindung betrifft eine Bürstenherstellungsmaschine mit einer eine Aufsetzunterlage aufweisenden Bevorratungseinrichtung für die noch umhüllten Borstenbündel, einer Vereinzelungsvorrichtung sowie mit einer Vorrichtung zum Zuführen von abgelängten, umhüllten Borstenbündeln zu einer Stopfeinrichtung, wobei dieser eine Trennstation zum Entfernen der Bündelumhüllungen vorgeschaltet ist.

Zum Zuführen von Borsten zu einer Stopfeinrichtung od. dgl. können die abgelängten Borsten beispielsweise manuell in ein Aufnahmemagazin eingefüllt werden. Dabei werden zunächst ummantelte Borstenstränge bei einer Ablängeinrichtung entsprechend der vorgesehenen Borstenlänge zu Borstenbündeln zugeschnitten, entnommen und in Kartons od. dgl. eingesetzt. Bedarfsweise werden die Bündel dann den zu der Stopfeinrichtung transportierten Kartons wieder entnommen, aus der Umhüllung entfernt und in ein Magazin eingesetzt. Ein solches Zuführen ist jedoch aufwendig und umständlich, unter anderem auch, weil in vergleichsweise kurzen Abständen ein Eingreifen einer Bedienperson in den Produktionsablauf erforderlich ist. Ohne manuelles Eingreifen ist somit nur ein kurzer, automatisch ablaufender Arbeitszyklus möglich. Man könnte zwar die Aufnahmekapazität des Borstenmagazines vergrößern, jedoch ist dies nur in vergleichsweise geringem Maße möglich, weil für eine störungsfreie Verarbeitung eine gleichmäßige Lage der losen Borsten erforderlich ist, die aber nur bei kleineren Vorratsmengen erreichbar ist.

Durch die EP-A-0 034 866 ist zwar eine Zuführvorrichtung für eine Bürstenherstellungsmaschine bekannt, bei der Borstenbehälter mit mehreren Borstenkammern für lose Borsten vorgesehen sind. Bei dieser Zuführvorrichtung ist jedoch ein vergleichsweise hoher Aufwand bei großen Vorratsmengen erforderlich. Außerdem ist die Problematik - insbesondere Beibehaltung einer gleichmäßigen Lage - die sich grundsätzlich beim Magazinieren und Zuführen von losen Borsten ergibt, weiterhin vorhanden.

Man hat deshalb z. B. gemäß DE-OS-2 643 222 auch schon Bürstenherstellungsmaschinen mit Zuführeinrichtungen für Borstenbündel zu dem Borstenmagazin vorgesehen, durch die eine bestimmte Menge von Borstenbündeln aufnehmbar ist, so daß der automatische Produktionsablauf dadurch etwas verlängert werden kann. Jedoch ist hier insbesondere das Bestücken mit Borstenbündeln umständlich und außerdem ist die Betriebssicherheit noch verbesserungsfähig.

Die DE-OS-2 632 328 zeigt eine Bürstenherstellungsmaschine, bei der mit Umhüllungen versehene Borstenbündel bevorratet und nach dem Abtrennen der Umhüllungen einem Borstenmagazin zugeführt werden. Dabei befinden sich die umhüllten Borstenbündel hintereinander in einem Magazin mit einer Aufsetzunterlage, in welches sie nachgefüllt werden müssen. Die mögliche Bevorratung beschränkt sich somit auf die vorhandene Magazinkapazität, wobei das Nachfüllen zwischendurch oder nach dem gesamten Aufbrauchen der Borsten mit der durch die Magazinkapazität vorgegebenen Borstenmenge erfolgen kann. Bei praktikablen Abessungen des Magazines sind aber auch damit unter Berücksichtigung der hohen Arbeitsgeschwindigkeit moderner Bürstenherstellungsmaschinen nur vergelichsweise kurze, bedienungsfreie Arbeitszeiten der Maschine möglich.

Aufgabe der vorliegenden Erfindung ist es, eine Bürstenherstellungsmaschine mit einer Zuführvorrichtung zu schaffen, die auch über einen längeren Zeitraum ein automatisches Zuführen von Borsten zu einer Stopfmaschine bzw. davor ein Zuführen von Borstenbündeln ermöglicht. Dabei soll die Bedienung, z. B. das Bestücken möglichst einfach und der Zuführablauf praktisch störungsfrei über einen längeren Zeitraum erfolgen können. Zur Lösung dieser Aufgabe wird erfindungsgemäß insbesondere vorgeschlagen, daß die Bevorratungseinrichtung als Paletteneinrichtung mit wenigstens einer Palette zum stirnseitigen Hinter- und Nebeneinanderaufsetzen von abgelängten umhüllten Borstenbündeln ausgebildet ist, Bei dieser Vorrichtung kann bereits eine vergleichsweise große Anzahl von Borstenbündeln bevorratet werden, so daß der automatische Produktionsablauf dadurch wesentlich verlängert werden kann. Durch die noch vorhandenen Umhüllungen sowie die stirnseitige Auflage bleibt auch bei großen Vorratsmengen eine geordnete Lage der Borsten beibehalten. Durch die Verinzelungsvorrichtung können aus dem großen Vorrat einzelne Borstenbündel nacheinander entnommen und die darin enthaltenen Borsten nach dem Entfernen der Umhüllung dem losen Borstenvorrat zugeführt werden, wobei dann bei dieser kleineren Borstenmenge eine korrekte Lagebeibehaltung gut möglich ist.

Eine besonders vorteilhafte Weiterbildung der Erfindung sieht vor, daß die Bevorratungseinrichtung mehrere Paletten sowie eine Verstelleinrichtung zum Positionieren einzelner Paletten nacheinander in Abgabestellung aufweist. Durch die vorgesehene Paletteneinrichtung läßt sich ein Bündelmagazin od. dgl. besonders einfach mit einer großen Vorratsmenge bestücken, die auch für einen längeren Produktionsablauf, gegebenenfalls über eine ganze Arbeitsschicht, ausreicht. Dabei ist auch vorteilhaft, daß man hinsichtlich der Bestückungsmenge variabel ist und eine gute Anpassung an die jeweiligen Gegebenheiten vornehmen kann. Durch die Verwendung einzelner Paletten ist auch das Zwischenlagern der Borstenbündel in Kartons und das anschließende Umsetzen in ein Magazin überflüssig, da die Paletten selbst als Bündelaufnahme verwendet werden können. Es sei noch erwähnt, daß in der vorliegenden Anmeldung unter Paletten Transportplattformen verstanden werden, auf denen die Borstenbündel als Lagergut aufsetzbar sind.

Durch die DE-OS-2 643 222 ist zwar eine Zuführvorrichtung mit einer direkten Transportverbindung für Borstenbündel bzw. Borsten zwischen der Ablängstation und der Stopfeinrichtung bekannt. Nachteilig ist hier jedoch, daß sich Störungen bei der Ablängstation mit relativ kleiner Verzögerung auf die Bürstenstopfmaschine auswirken können, so daß dann die Gesamtproduktion unterbrochen ist. Auch ist hier zwangsläufig eine räumliche Zuordnung der Ablängstation und der Bürstenstopfmaschine u. dgl. erforderlich. Dagegen hat man bei der erfindungsgemäßen Maschine sowohl die Möglichkeit der räumlichen Trennung als auch die Möglichkeit zum Zusammenstellen zu einem Maschinenverbund. Auch ist dabei eine bessere Eingriffsmöglichkeit z. B. bei Reparaturen möglich, weil die anderen Einrichtungen dabei nicht unmittelbar beeinflußt sind. Auch ist man beim Wechsel auf z. B. hinsichtlich der Beschaffenheit, Farbe usw. unterschiedliche Borsten wesentlich beweglicher. Zweckmäßigerweise sind die einzelnen Paletten als tablettartige Aufnahmeeinsätze mit einem Boden sowie seitlichen Begrenzungswänden und einer vorzugsweise seitlichen Abgabeöffnung ausgebildet, wobei sie zweckmäßigerweise jeweils von der Zuführvorrichtung trennbar ausgebildet sind. Solche tablettartigen Aufnahmeeinsätze lassen sich insbesondere beim Bestücken mit Borstenbündeln und auch beim Einsetzen bei einem Magazin gut handhaben. Vorteilhafterweise sind den Aufnahmeeinsätzen jeweils Deckel zugeordnet, vorzugsweise Deckel mit die Seiten der Aufnahmeeinsätze zumindest teilweise übergreifenden Seitenflanschen od. dgl. Die in den Aufnahmeeinsätzen befindlichen Borstenbündel sind dadurch gut geschützt untergebracht und außerdem lassen sich diese Aufnahmeeinsätze dadurch auch besonders gut für eine Bevorratung stapeln.

Nach einer Weiterbildung der Erfindung ist vorgesehen, daß die Paletteneinrichtung eine schräge Zuführebene zur Aufnahme eines Aufnahmeeinsatzes und/oder zur Zuführung von Borstenbündeln zur Vereinzelungsvorrichtung aufweist. Die Borstenbündel werden dabei aus einem Aufnahmeeinsatz der Vereinzelungsvorrichtung zugeführt und mittels dieser einzeln entnommen und weitertransportiert.

Zweckmäßigerweise ist dabei vorgesehen, daß die Paletteneinrichtung zur Zuführung der Paletten zur Vereinzelung vorrichtung ein Transportband od. dgl. Zuführung zur Aufnahme einer Reihe von Paletten aufweist. Dadurch kann auf einfache Weise eine große Anzahl von mit Borstenbündeln bestückten Paletten nacheinander der Vereinzelungsvorrichtung zugeführt werden. Eine andere Ausführungsform sieht vor, daß die Paletteneinrichtung zur Aufnahme und Zuführung von Borstenbündeln ein Etagenmagazin mit mehreren, übereinanderliegenden Aufnahmen für Borstenbündel bzw- Paletten aufweist. Ein solches Etagenmagazin ist besonders auch bei beengten Platzverhältnissen vorteilhaft einsetzbar. Gegebenenfalls kann die Paletteneinrichtung mehrere, vorzugsweise zu Bündel-Vereinzelungsvorrichtungen führende Abgaben, insbesondere für unterschiedliche Borsten aufweisen. Dadurch ist auch das wechselweise Zuführen von unterschiedlichen Borsten möglich.

Zusätzliche Ausgestaltungen der Erfindung sind in den weiteren Unteransprüchen aufgeführt. Nachstehend ist die Erfindung mit ihren wesentlichen Einzelheiten anhand der Zeichnung noch näher erläutert. Es zeigt zum Teil stärker schematisiert:
Fig. 1 eine Aufsicht einer Zuführvorrichtung mit Vereinzelungsvorrichtung sowie Entnahmevorrichtung und einer Trennstation,
Fig. 2 eine Aufsicht einer Bürstenherstellungsmaschine mit einer gegenüber Fig. 1 etwas abgewandelten Zuführvorrichtung, einer Trennstation sowie einem einer Stopfmaschine zugeordneten Borstenmagazin,
Fig. 3 eine Schnittdarstellung im Bereich der Zuführvorrichtung gemäß der Schnittlinie 11 - 11 in Fig. 2,
Fig. 4 eine abgewandelte Ausführungsform einer Zuführvorrichtung mit einem Etagenmagazin,
Fig. 5 das in Fig. 4 gezeigte Etagenmagazin in einer anderen Stellung,
Fig. 6 eine perspektivische Seitenansicht eines palettenartigen Aufnahmeeinsatzes mit Deckel,
Fig. 7 eine Vorderseitenansicht eines mit Borstenbündeln bestückten Aufnahmeeinsatzes mit Deckel,
Fig. 8 eine Aufsicht einer doppelten Zuführvorrichtung für Borstenbündel,
Fig. 9 eine Aufsicht einer Zuführvorrichtung im Bereich der Zuführung zu einer Trennstation,
Fig. 10 eine Seitenansicht einer Trennstation mit sich daran anschließendem Borstenmagazin,
Fig. 11 eine Aufsicht im Bereich einer Trennstation mit nachgeordnetem, doppeltem Borstenmagazin und
Fig. 12 bis 14 schematische Darstellungen unterschiedlich gelagerter Borstenbündel.

In Fig. 2 ist eine im ganzen mit 1 bezeichnete, zum Teil dargestellte Bürstenherstellungsmachine erkennbar. Diese umfaßt eine Zuführvorrichtung 2 zum Zuführen von Borsten zu einer Stopfeinrichtung 3, von der hier nur der sogenannte Kreisbogenabteiler 4 dargestellt ist. Im Bereich der Zuführvorrichtung 2 werden zunächst umhüllte Borstenbündel 5 einzeln einer Trennstation 6 zugeführt, wo die Bündelumhüllungen entfernt werden. Die Borsten werden anschließend in ein Borstenmagazin 7 eingesetzt und von dort der Stopfeinrichtung bzw. dem Kreisbogen abteiler 4 als loser Borstenvorrat 8 zugeführt.

Um eine lange und auch störungsfreie Zuführung von Borsten zu der Stopfeinrichtung 3 zu erhalten, ist einerseits der lose Borstenvorrat 8 in dem Magazin 7 vergleichsweise klein gehalten, um eine gleichmäßige Lage der Borsten für eine störungsfreie Verarbeitung zu erhalten und andererseits ist ein großer Borstenbündel vorrat vorgesehen, der wesentlich unproblematischer eine Bevorratung und störungsfreie Zuführung ermöglicht. Gemäß Fig. 1 ist für den Borstenbündelvorrat in einer einfachen Ausführungsform eine Bevorratungseinrichtung 45 mit einer Aufsetzplatte 40 vorgesehen, auf die hinterund nebeneinander umhüllte Borstenbündel stirnseitig aufgesetzt werden können. Diese Aufsetzplatte 40 kann hinsichtlich ihrer Fläche an die vorgesehene Vorratsmenge angepaßt sein, wobei auch ein großer Borstenbündelvorrat praktisch störungsfrei verarbeitet werden kann. Zu der Zuführeinrichtung 2 gehört noch eine Vereinzelungsvorrichtung 17 sowie eine Entnahmevorrichtung, wobei diese Vorrichtungen in Fig. 1, 2 und in einer anderen Ausführungsform auch in Fig. 9 ineinander integriert sind. In diesen Figuren ist ein Vereinzelungsschieber 22 am Zuführende der vorzugsweise schrägstehenden Aufsetzplatte 40 mit einer Aufnahmekammer 21 für ein einzelnes Borstenbündel 5 vorgesehen.

Gemäß Fig. 2 weist nach einer weiteren Ausführungsform die Zuführvorrichtung 2 eine Paletteneinrichtung 9 mit mehreren Paletten 10 für stirnseitig darauf aufgesetzte, abgelängte, umhüllte Borstenbündel 5 auf.

Die Paletten 10 sind im Ausführungsbeispiel als tablettartige Aufnahmeeinsätze 11 mit einem Boden 12 sowie seitlichen Begrenzungswänden 13 und einer seitlichen Abgabeöffnung 14 ausgebildet, wie dies insbesondere in Fig. 6 und 7 erkennbar ist. Diesen Aufnahmeeinsätzen 11 sind jeweils Deckel 15 zugeordnet, die die Begrenzungswände 13 sowie die Abgabeöffnung 14 übergreifende Seitenflansche 16 haben. Auf die Palette 10 aufgesetzte Borstenbündel 5 sind dadurch transportsicher und auch vor Verschmutzung geschützt untergebracht und außerdem besteht die Möglichkeit, die Paletten 10 gut zu stapeln. Die Paletten 10 weisen eine handliche Größe auf, so daß sie auch mit Borstenbündeln 5 bestückt gegebenenfalls leicht handhabbar sind. Die Paletten sind von der Zuführvorrichtung 2 trennbar ausgebildet, so daß sie unabhängig davon, z. B. bei einer Ablängstation, mit Borstenbündeln 5 gefüllt werden können.

Zum Positionieren der einzelnen Paletten 10 nacheinander in Abgabestellung, insbesondere bei einer Vereinzelungsvorrichtung 17, ist bei dem Ausführungsbeispiel gemäß Fig. 2 ein Transportband 18 vorgesehen. Auf dieses sind eine Reihe von Paletten 10 bzw. Aufnahmeeinsätze 11 aufgesetzt, die nacheinander durch das Transportband 18 in eine Abgabestellung transportiert werden, wo die Borstenbündel 5 vorzugsweise über eine rutschenartige, schräge Zuführebene 19 zu der Vereinzelungsvorrichtung 17 gelangen. Das Transportband 18 selbst kann in Verlängerung der schrägen Zuführebene 19 schräg angeordnet sein, wobei die auf den Paletten 10 befindlichen Borstenbündel 5 durch einen Führungsanschlag 20 am Herausrutschen aus den Aufnahmeeinsätzen 11 gehindert werden. Dieser Führungsanschlag 20 ist im Bereich der Vereinzelungsvorrichtung 17 unterbrochen, so daß dort die Borstenbündel 5 über die Zuführebene 19 zu der Vereinzelungsvorrichtung 17 gelangen können. Die Länge des Transportbandes 18 od. dgl. und damit auch die mögliche Bevorratungsmenge von Paletten 10 kann je nach den Erfordernissen vorgesehen sein. Beispielsweise könnte die Vorratsmenge so bemessen sein, daß die Bürstenherstellungsmaschine über den Zeitraum einer gesamten Schicht bedienungslos arbeiten kann.

Die schräge Zuführebene 19 ist seitlich quer zur Transportrichtung des Transportbandes 18 angeordnet. Gegebenenfalls könnte, insbesondere bei Schrägstellung des Transportbandes 18, die schräge Zwischen-Zuführebene 19 entfallen, so daß in diesem Falle die Vereinzelungsvorrichtung 17 direkt bei der jeweiligen Abgabeöffnung 14 eines Aufnahmeeinsatzes 11 angeordnet wäre.

Bei der Vereinzelungsvorrichtung 17 werden, wie bereits vorbeschrieben, dem Bündelvorrat einzelne Borstenbündel 5 mittels des eine Aufnahmekammer 21 aufweisenden Vereinzelungsschiebers 22 entnommen,

Fig. 4 und 5 zeigen eine abgewandelte Ausführungsform einer Paletteneinrichtung 9 a, die ein Etagenmagazin 23 mit mehreren, übereinanderliegenden Aufnahmen 24 für Borstenbündel 5 bzw. Paletten 10 aufweist, In die einzelnen Aufnahmen 24 können Borstenbündel 5 von Paletten 10 her eingefüllt werden. Gegebenenfalls können die Paletten 10 selbst in die Aufnahmen 24 eingesetzt und nach Abgabe der Borstenbündel 5 wieder entnommen werden,

Das Etagenmagazin 23 ist abgabeseitig nach unten geneigt angeordnet und weist auf dieser Abgabeseite eine Abschlußwand 25 mit einer Abgabeöffnung 26 auf, An diese Abgabeöffnung 26 schließt sich, etwa vergleichbar wie in Fig. 2 und 3 gezeigt, eine schräge Zuführebene 19 zu einer hier nicht näher dargestellten Vereinzelungsvorrichtung an. Die Aufnahmen 24 sind gemäß dem Pfeil Pf 1 in der Höhe z. B. mittels eines Hubzylinders 27 etagenweise zu der Abgabeöffnung 26 höhenpositionierbar. Dadurch können die etwagenweise in den Aufnahmen 24 befindlichen Borstenbündel 5 nacheinander der Vreinzelungsvorrichtung 17 od. dgl. zugeführt werden. Das Etagenmagazin ist insbesondere bei beengten Raumverhältnissen vorteilhaft einsetzbar. Fig. 4 zeigt das Magazin 23 in einer unteren und Fig. 5 in einer oberen Abgabestellung,

Fig. 8 zeigt noch eine Vereinzelungsvorrichtung 17 in Zweifachanordnung, der hier eine separate Entnahmevorrichtung nachgeordnet ist, Dadurch können bedarfsweise auch unterschiedliche Borsten einer Stopfeinrichtung 3 od. dgl. zugeführt werden, Der Aufbau jeder einzelnen Vereinzelungsvorrichtung ist dabei vergleichbar mit der in Fig. 1 gezeigten, Zusätzlich ist hier ein zur Entnahmevorrichtung gehörender Verbindungskanal 28 vorgesehen, über den mittels Hubzylindern 29 bewegte Schieber 30 jeweils Borstenbündel 5 einer Sorte einem Zuführkanal 31 zu einer Trennstation 6 wahlweise zuführen können. Bei dieser Zweifachanordnung schließt sich, wie in Fig. 11 erkennbar, an die Trennstation 6 ein Borstenmagazin 7 mit zwei Aufnahmekanälen 42 an, so daß die z. B. hinsichtlich ihrer Farbe unterschiedlich ausgebildeten Borsten 8, 8 a auch wieder sortiert zur Verfügung stehen. Strichpunktiert sind noch die beiden Zuführebenen 43 zu den Aufnahmekanälen 42 eingezeichnet, zu denen wahlweise ein Führungsteil 44 der Trennstation 6 fluchtend positionierbar ist.

Eine abgewandelte Ausführungsform einer Vereinzelungsvorrichtung zeigt Fig. 9. Hier ist am Ende eines Zuführkanales 32 ein kombinierter Sperr- und Zuführschieber 33 angeordnet, der hier in Zuführstellung dargestellt ist. Nach dem Zurückziehen des Schiebers 33 kann über den Zuführkanal 32 ein Borstenbündel 5 bis gegen einen Anschlag 34 nachrutschen und bei einer nachfolgenden Hubbewegung des Schiebers wird dieses Borstenbündel 5 in die Trennstation 6 befördert. Diese Trennstation 6 weist, wie gut in Fig. 10 erkennbar, eine Greifeinrichtung 35 mit einem Halte- und Abziehgreifer 36 sowie einem Entnahmegreifer 37 auf. Zum Trennen einer Umhüllung 38 von dem Borstenbündel 5 wird das ummantelte Borstenbündel zunächst von dem Halte- und Abziehgreifer 36 beim oberen Endbereich erfaßt und anschließend wird das freie Bündelende vom Entnahmegreifer 37 erfaßt und das Borstenbündel aus der Umhüllung 38 nach oben herausgezogen. Die Borsten werden dann zu einem sich anschließenden Borstenmagazin 7 befördert und dort zwischen zwei hinsichtlich der Druckbeaufschlagung des losen Borstenvorrates 8 überschneidend arbeitende Druckelemente 39 gesetzt. Wie bereits erwähnt, ist der lose Borstenvorrat 8 vergleichsweise klein, um eine exakte Lage der Borsten und auch eine möglichst gleichmäßige Druckbeaufschlagung zu dem Kreisbogenabteiler 4 hin zu erhalten. Dieser vergleichsweise kleine Vorrat wird jedoch bedarfsweise jeweils laufend durch zugeführte Borsten aus dem Borstenbündel-Vorrat ergänzt.

Insgesamt weist die Bürstenherstellungsmaschine 1 mit der erfindungsgemäßen Zuführvorrichtung 2 besondere Vorteile hinsichtlich der Zuführung eines variablen, gegebenenfalls auch sehr großen Borstenvorrates zu einer Stopfeinrichtung 3 od. dgl. auf, wobei durch die Bevorratung einer gegebenenfalls großen Menge ummantelter und damit bessererhandhabbarer bzw. verarbeitbarer Borstenbündel 5 in Verbindung mit einer vergleichsweise kleinen Menge losen Borstenvorrates 8 eine sichere und praktisch störungsfreie Zuführung der Borsten auch über längere Zeitabschnitte möglich ist.

Die Fig. 12 bis 14 zeigen noch stark schematisiert, daß die Borstenbündel 5 neben der im Ausführungsbeispiel gezeigten Lage mit stirnseitig aufgesetzten Borstenbündeln (Fig. 13), auch seitlich gelagert sein können (Fig. 12). Gegebenenfalls kann auch eine schräge Lagerung vorgesehen sein, wo sowohl stirnseitig als auch seitlich eine Anlage vorhanden ist (Fig. 14). Unter anderem wegen der günstigen Ergreifbarkeit sind die Borstenbündel 5 vorzugsweise stirnseitig aufgesetzt. Unter besonderen Umständen sind jedoch auch die Ausbildungen nach Fig. 12 und 14 ausführbar.

## Patentansprüche

1. Bürstenherstellungsmaschine mit einer eine Aufsetzunterlage aufweisenden Bevorratungseinrichtung (45) für die noch umhüllten Borstenbündel, einer Vereinzelungsvorrichtung (17) sowie mit einer Vorrichtung (2) zum Zuführen von abgelängten, umhüllten Borstenbündeln (5) zu einer Stopfeinrichtung (3), wobei dieser eine Trennstation (6) zum Entfernen der Bündelumhüllungen (38) vorgeschaltet ist, dadurch gekennzeichnet, daß die Bevorratungseinrichtung (45) als Paletteneinrichtung (9, 9a) mit wenigstens einer Palette (10) zum stirnseitigen Hinter- und Nebeneinanderaufsetzen von abgelängten, umhüllten Borstenbündeln (5) ausgebildet ist.

2. Maschine nach Anspruch 1, dadurch gekennzeichnet, daß die Paletteneinrichtung (9, 9a) mehrere Paletten (10) sowie eine Verstelleinrichtung (18, 23) zum Positionieren einzelner Paletten (10) nacheinander in Abgabestellung aufweist.

3. Maschine nach Anspruch 1 oder 2, dadurch gekennzeichnet, daß die einzelnen Paletten (10) als tablettartige Aufnahmeeinsätze (11) mit einem Boden (12) sowie seitlichen Begrenzungswänden (13) und einer vorzugsweise seitlichen Abgabeöffnung (14) ausgebildet sind, und daß sie zweckmäßigerweise jeweils von der Zuführvorrichtung (2) trennbar ausgebildet sind und daß gegebenenfalls den Aufnahmeeinsätzen (11) jeweils Deckel (15) zugeordnet sind.

4. Maschine nach einem der Ansprüche 1 bis 3, dadurch gekennzeichnet, daß die Paletteneinrichtung (9, 9a) eine vorzugsweise schräge Zuführebene (19) zur Aufnahme eines Aufnahmeeinsatzes (11) und/oder zur Zuführung von Borstenbündeln (5) zur Vereinzelungsvorrichtung (17) od. dgl. aufweist.

5. Maschine nach einem der Ansprüche 1 bis 4, dadurch gekennzeichnet, daß die Paletteneinrichtung (9, 9a) zur Zuführung der Paletten (10) zur Entnahmevorrichtung ein Transportband (18) od. dgl. zur Aufnahme einer Reihe von Paletten (10) aufweist, wobei vorzugsweise beim Abgabeende des Transportbandes (18) od. dgl. eine insbesondere quer zu diesem angeordnete, schräge Zuführebene (19) zu einer Bündel-Vereinzelungsvorrichtung (17) od. dgl. vorgesehen ist.

6. Maschine nach einem der Ansprüche 1 bis 5, dadurch gekennzeichnet, daß die Paletteneinrichtung (9 a) zur Aufnahme und Zuführung von Borstenbündeln (5) ein Etagenmagazin (23) mit mehreren, übereinanderliegenden Aufnahmen (24) für Borstenbündel (5) bzw. Paletten (10) aufweist.

7. Maschine nach Anspruch 6, dadurch gekennzeichnet, daß das Etagenmagazin (23) abgabeseitig nach unten geneigt angeordnet ist und dort eine insbesondere den Abgabeöffnungen (14) der Paletten (10) zugewandte Abschlußwand (25) mit einer vorzugsweise im oberen Bereich vorgesehenen Durchtrittsöffnung (26) für Borstenbündel (5) aufweist, wobei sich vorzugsweise an die Durchtrittsöffnung (26) der Magazin-Abschlußwand (25) eine Zuführung, gegebenenfalls eine schräge Zuführebene insbesondere zu einer Vereinzelungsvorrichtung anschließt, und daß die Durchtrittsöffnung (26) und die Aufnahmen (24) relativ zueinander etagenweise höhenpositionierbar sind, wobei zweckmäßigerweise das Etagenmagazin (23) einen Hubantrieb (27) zum etagenweisen Verstellen der Aufnahmen (24) od. dgl. aufweist.

8. Maschine nach einem der Ansprüche 1 bis 7, dadurch gekennzeichnet, daß die Zuführvorrichtung (2) neben der Paletteneinrichtung (9, 9a) eine bei einer Ablängeinrichtung zum Ablängen von ummantelten Borstensträngen angeordnete Füllstation zum Befüllen der Paletten (10) bzw. Aufnahmeeinsätze (11) sowie die Trennstation (6) zum Entfernen der Bündelumhüllungen (38) umfaßt.

9. Maschine nach einem der Ansprüche 1 bis 8, dadurch gekennzeichnet, daß die Zuführvorrichtung (2) wenigstens einen bei der Abgabeöffnung (14) einer in Abgabestellung befindlichen Palette (10) angeordneten und in den Bündelvorrat eingreifenden Vereinzelungsschieber (22) od. dgl. aufweist, der eine Aufnahmekammer (21) für ein Borstenbündel (5) hat, die zu einer, vorzugsweise zu einer Trenneinrichtung führenden Abgabe verschiebbar ist.

10. Maschine nach einem der Ansprüche 1 bis 9, dadurch gekennzeichnet, daß die Paletteneinrichtung (9, 9a) mehrere, vorzugsweise zu Bündel-Vereinzelungsvorrichtungen (17) führende Abgaben, insbesondere für unterschiedliche Borsten aufweist.

11. Maschine nach einem der Ansprüche 1 bis 10, dadurch gekennzeichnet, daß hinter der Trennstation (6) mehrere Borstenmagazine (7) bzw. ein Borstenmagazin mit mehreren Aufnahmekanälen (42) od. dgl. für losen Borstenvorrat (8, 8a) angeordnet sind und daß diese einzelnen Kanäle od. dgl. sowie die Trennstation relativ zueinander positionierbar sind.

12. Maschine nach einem der Ansprüche 1 bis 11, dadurch gekennzeichnet, daß die Borstenbündel (5) auf ihrer Unterlage (40, 10) vorzugsweise stirnseitig oder gegebenenfalls zumindest teilweise mit ihren Umhüllungen aufliegen.

## Claims

1. A brush making machine including a storage means (45) serving for the bundles of bristles still in a wrapped state and having a support for stacking, a singling-out device (17) and a device (2) for feeding wrapped, cut to length bundles (5) of bristles to an implanting means (3), there being in front of the latter a separating station (6) for removing the wrapping (38) of the bundles, characterized in that the storage means (45) takes the form of a pallet means (9, 4a) having at least one pallet (10) for wrapped, cut to length bundles (5) of bristles to be stacked on their end faces behind one another and next to one another.

2. The machine as claimed in claim 1, characterized in that the pallet means (9, 9a) has a plurality of pallets (10) as well as an adjusting means (18, 23) for locating individual pallets (10) one after the other in the discharge position.

3. The machine as claimed in claim 1 or claim 2, characterized in that the individual pallets (10) take the form of tray-like receiving inserts (11) having a base (12) as well as boundary walls (13) at the sides and a preferably lateral discharge opening (14), and that appropriately they are devised to be separable in each case from the feeding device (2) and that covers (15) may be associated with the receiving inserts (11) in each case.

4. The machine as claimed in any one of claims 1 to 3, characterized in that the pallet means (9, 9a) has a preferably inclined feeding plane (19) for receiving a receiving insert (11) and/or for feeding bundles (5) of bristles to the singling-out device (17) or the like.

5. The machine as claimed in any one of claims 1 to 4, characterized in that in order to feed the pallets (10) to the removing device the pallet means (9, 9a) has a conveyor belt (18) or the like to receive a series of pallets (10), preferably at the discharge end of the conveyor belt (18) or the like provision being made for an inclined feeding plane (19) which is disposed in particular transversely to said conveyor belt and leads to a device (17) for singling-out bundles or a similar device.

6. The machine as claimed in any one of claims 1 to 5, characterized in that in order to receive and feed bundles (5) of bristles the pallet means (9a) has a tiered magazine (23) with a plurality of superposed receptacles (24) for bundles (5) of bristles or pallets (10).

7. The machine as claimed in claim 6, characterized in that the tiered magazine (23) is disposed so as to be inclined downwardly at the discharge side and there has an end wall (25) which in particular faces the discharge openings (14) of the pallets (10) and has preferably in the upper area a passage (26) for bundles (5) of bristles, a feed, possibly an inclined feeding plane, preferably being adjoined to the passage (26) of the end wall (25) of the magazine and in particular leading to a singling-out device, and that the passage (26) and the receptacles (24) are adapted to be vertically positioned relative to one another tier by tier, it being appropriate for the tiered magazine (23) to have a lifting drive (27) for adjusting the receptacles (24) or the like tier by tier.

8. The machine as claimed in any one of claims 1 to 7, characterized in that apart from the pallet means (9, 9a) the feeding device (2) comprises a filling station which is disposed at a device for cutting wrapped strands of bristles to length and serves to fill the pallets (10) or receiving inserts (11), as well as the separating station (6) for removing the wrapping (38) of the bundles.

9. The machine as claimed in any one of claims 1 to 8, characterized in that the feeding device (2) has at least one singling-out slide (22) or the like which is disposed at the discharge opening (14) of a pallet (10) in the discharge position and engages in the stock of bundles, said slide having a receiving chamber (21) serving for a bundle (5) of bristles and being adapted to be slid to a discharge preferably leading to a separating means.

10. The machine as claimed in any one of claims 1 to 9, characterized in that the pallet means (9, 9a) has a plurality of discharges preferably leading to devices (17) for singling-out bundles, in particular for different bristles.

11. The machine as claimed in any one of claims 1 to 10, characterized in that behind the separating station (6) there are disposed a plurality of magazines (7) or a magazine having a plurality of channels (42) or the like for a stock (8, 8a) of loose bristles and that said individual channels or the like as well as the separating station are adapted to be positioned relative to one another.

12. The machine as claimed in any one of claims 1 to 11, characterized in that the bundles (5) of bristles rest on their support (40, 10) preferably on their end faces or possibly at least partly with their wrapping.

## Revendications

1. Machine pour fabriquer des brosses, comprenant un dispositif (45) de mise en réserve des faisceaux de crins encore enrobés, muni d'un support-reposoir, un dispositif de dissociation (17), ainsi qu'un dispositif (2) pour délivrer des faisceaux de crins enrobés, mis à longueur, à un dispositif de garnissage (3) en amont duquel est installé un poste séparateur (6) pour éliminer les enrobages (38) des faisceaux, caractérisée par le fait que le dispositif (45) de mise en réserve est réalisé sous la forme d'un dispositif de palettisation (9, 9a) muni d'au moins une palette (10), permettant la mise en place en succession et en juxtaposition, par leurs faces extrêmes, de faisceaux de crins (5) enrobés et mis à longueur.

2. Machine selon la revendication 1, caractérisée par le fait que le dispositif de palettisation (9, 9a) comprend plusieurs palettes (10), ainsi qu'un dispositif de réglage (18,23) pour positionner, successivement, des palettes individuelles (10) à la position de transfert.

3. Machine selon la revendication 1 ou 2, caractérisée par le fait que les palettes individuelles (10) sont réalisées en tant que logements incorporés (11) du type tablettes, comprenant un fond (12), ainsi que des parois latérales de délimitation (13) et une ouverture de transfert (14) de préférence latérale; par le fait qu'elles sont judicieusement conçues séparables du dispositif délivreur (2); et par le fait que des couvercles respectifs (15) sont, éventuellement, associés aux logements incorporés (11).

4. Machine selon l'une des revendications 1 à 3, caractérisée par le fait que le dispositif de palettisation (9, 9a) présente un plan de délivrance (19) de préférence incliné, en vue de recevoir un logement incorporé (11) et/ou de délivrer des faisceaux de crins (5) au dispositif de dissociation (17) ou dispositif similaire.

5. Machine selon l'une des revendications 1 à 4, caractérisée par le fait que le dispositif de palettisation (9, 9a) présente, en vue de délivrer les palettes (10) au dispositif préleveur, une bande transporteuse (18) ou moyen similaire pour recevoir une rangée de palettes (10), auquel cas il est prévu, de préférence à l'extrémité de transfert de la bande transporteuse (18) ou moyen similaire, un plan de délivrance incliné (19) qui est notamment disposé transversalement par rapport à ladite bande, et gagne un dispositif (17) de dissociation des faisceaux, ou dispositif analogue.

6. Machine selon l'une des revendications 1 à 5, caractérisée par le fait que le dispositif de palettisation (9a) présente, en vue de recevoir et de délivrer des faisceaux de crins (5), un magasin étagé (23) comprenant plusieurs réceptacles superposés (24), respectivement destinés à des faisceaux de crins (5) ou à des palettes (10).

7. Machine selon la revendication 6, caractérisée par le fait que le magasin étagé (23) est disposé avec inclinaison vers le bas côté transfert et présente, de ce côté, une cloison obturatrice (25) qui est notamment tournée vers les ouvertures de transfert (14) des palettes (10) et est percée d'une ouverture (26) de passage de faisceaux de crins (5), de préférence prévue dans la région supérieure, un système de délivrance, éventuellement un plan de délivrance incliné gagnant notamment un dispositif de dissociation, se trouvant préférentiellement dans la continuité de l'ouverture de passage (26) de la cloison obturatrice (25) du magasin; et par le fait que l'ouverture de passage (26) et les réceptacles (24) peuvent être positionnés en hauteur par étages, les uns par rapport à l'autre, le magasin étagé (23) présentant alors, judicieusement, un entraînement élévateur (27) en vue du réglage, par étages, des réceptacles (24) ou éléments similaires.

8. Machine selon l'une des revendications 1 à 7, caractérisée par le fait que le dispositif délivreur (2) englobe, outre le dispositif de palettisation (9, 9a), un poste d'emplissage installé au voisinage d'un dispositif sectionneur pour la mise à longueur de mèches de crins enrobées, en vue d'emplir respectivement les palettes (10) ou les logements incorporés (11)) ainsi que le poste séparateur (6) destiné à éliminer les enrobages (38) des faisceaux.

9. Machine selon l'une des revendications 1 à 8, caractérisée par le fait que le dispositif délivreur (2) présente au moins une glissière de dissociation (22) ou élément similaire qui se trouve au voisinage de l'ouverture de transfert (14) d'une palette (10) occupant une position de transfert, s'engage dans la réserve en faisceaux et possède un compartiment (21) récepteur d'un faisceau de crins (5), pouvant coulisser vers un moyen de transfert gagnant, de préférence, un dispositif séparateur.

10. Machine selon l'une des revendications 1 à 9, caractérisée par le fait que le dispositif de palettisation (9, 9a) comprend plusieurs moyens de transfert qui gagnent préférentiellement des dispositifs (17) de dissociation des faisceaux, en particul ier pour des crins différents.

11. Machine selon l'une des revendications 1 à 10, caractérisée par le fait que plusieurs magasins (7) à crins, respectivement un magasin à crins comprenant plusieurs canaux (42) ou éléments similaires récepteurs d'une réserve (8, 8a) en crins lâches, se trouve(nt) derrière le poste séparateur (6); et par le fait que ces canaux ou éléments similaires individuels, ainsi que le poste séparateur, sont mutuellement positionnables.

12. Machine selon l'une des revendications 1 à 11, caractérisée par le fait que les faisceaux de crins (5) reposent, sur leur support (40, 10), de préférence par leurs faces extrêmes ou éventuellement, au moins en partie, par leurs enrobages.
